# EUROPÄISCHE PATENTSCHRIFT

(11) **EP 2 942 186 B1**
(45) Veröffentlichungstag und Bekanntmachung des Hinweises auf die Patenterteilung: **21.02.2018**
(21) Anmeldenummer: 15166287.1
(22) Anmeldetag: 04.05.2015
(51) Int. Cl.: B30B 9/30, B30B 15/00

(54) **BALLENPRESSE**
BALING PRESS
PRESSE À EMPAQUETER

(30) Priorität: 04.05.2014 DE 102014106181
(43) Veröffentlichungstag der Anmeldung: 11.11.2015
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- DE-A1- 3 734 555
- DE-A1- 19 528 813
- DE-B4-102009 053 134
- DE-U1-202006 007 759
- US-A1- 2005 257 697

## Beschreibung

Die Erfindung bezieht sich auf eine Ballenpresse, vornehmlich auf eine Ballenpresse mit einer horizontal bewegbaren Pressplatte, zum Verpressen von losem Material, z. B. von Papier, Kartonagen, Kunststoffabfällen, PET-Flaschen und Metalldosen u. ä. Abfall. Die Ballenpresse umfasst ein Gehäuse und einen Presskanal mit einer Einfüllöffnung für das lose Material, eine im Presskanal über eine vorgegebene Pressweglänge hinweg verschiebbare Pressplatte, und eine elektro-hydraulische Einrichtung zur Erzeugung einer Presskraft und zur Verschiebung der Pressplatte zwecks Übertragung der Presskraft auf das eingefüllte Material.

Ballenpressen mit einer horizontal bewegbaren Pressplatte sind an sich bekannt. Sie werden eingesetzt, um vorwiegend Verpackungsmaterial aus Pappe und Karton, aber auch Schnittgut aus Aktenvernichtern, Kunststoffabfälle, PET-Flaschen und textiles Fasermaterial zu verdichten, um dieses Platz sparend transportieren, zwischenzulagern und einer Wiederverwendung als Wertstoff zuführen zu können.

Es sind verschiedene Bauarten von horizontal arbeitenden Ballenpressen verbreitet, darunter horizontale Kanalballenpressen und horizontale Gegenplattenpressen, denen auch der Gegenstand des vorliegenden Schutzrechtes zuzuordnen ist.

Hierbei wird mittels einer in horizontaler Richtung verschiebbaren, vorzugsweise elektro-hydraulisch angetriebenen Pressplatte das in den Presskanal, welcher bei Gegenplattenpressen auch Presskasten genannt wird, eingefüllte Material durch den Einfüllbereich hindurch in einen Pressraum vorgeschoben und dort unter Einwirkung der Presskraft zu meist quaderförmigen Ballen verdichtet.

Ein Problem bei Ballenpressen dieser Art besteht darin, dass aufgrund der inhomogenen Festigkeitseigenschaften des zu verpressenden Materials während des Pressvorgangs Gegenkräfte auf die Pressplatte einwirken, die zeitlich und örtlich variieren. Das hat zur Folge, dass sich die räumliche Ausrichtung der Pressplatte in Relation zur Pressrichtung ändert, sofern die Pressplatte nicht ausreichend stabil gehalten und geführt ist. Selbst solide ausgeführte mechanische Halterungen und Führungen unterliegen aufgrund stetiger Wechselbeanspruchung einem erheblichen Verschleiß, der zu Betriebsausfällen führt oder zumindest aufwendige vorbeugende Wartungs- und Instandhaltungsmaßnahmen erfordert.

In der DE 37 34 555 A1 ist eine Ballenpresse beschrieben, bei der ein Pressenstempel mit einem Antrieb gekoppelt ist, der aus zwei oder mehreren achsparallel nebeneinander angeordneten Zylindern vorzugsweise gleichen Durchmessers besteht, von denen ein Zylinder oder eine Gruppe aus mehreren Zylindern ortsfest abgestützt ist und ein Joch gemeinsam mit dem Pressenstempel verschiebt. An dem Joch ist ein weiterer Zylinder oder eine Gruppe weiterer Zylinder abgestützt und verschiebt den Pressenstempel. Joch und Pressenstempel sind innerhalb eines Pressengehäuses mechanisch mittels Stützlagern geführt. Der erste Zylinder bzw. die erste Gruppe aus mehreren Zylindern dient zum Verpressen des Materials zu Ballen, der weiterer Zylinder bzw. die Gruppe weiterer Zylinder dient zum Ausschieben des fertig gepressten Ballens.

Die Begriffe Pressplatte und Pressenstempel gelten im Sinne der Erfindung als synonym.

Die DE 10 2009 053 134 B4 beschreibt ebenfalls eine Ballenpresse zum Verpressen von Kartonagen und ähnlichen Abfallprodukten zu quaderförmigen Ballen. Die Antriebseinrichtung für den Pressenstempel umfasst zwei Gruppen achsparalleler Zylinder, von denen eine erste, am Pressengehäuse abgestützte Gruppe zum Verschieben eines Wagens gemeinsam mit dem Pressenstempel über eine erste Teilstrecke des Pressweges hinweg und die zweite, am Wagen abgestützte Gruppe zum Verschieben des Pressenstempels über eine zweite Teilstrecke des Pressweges hinweg vorgesehen ist. Ein weiterer, am Pressenstempel abgestützter Zylinder dient zum Ausschieben des fertig gepressten Ballens. Wagen und Pressenstempel sind innerhalb des Pressengehäuses mechanisch geführt.

Aus der DE 20 2006 007 759 U1, die den nächstreichenden Stand der Technik bildet, ist bei einer Ballenpresse mit zwei die Pressplatte beaufschlagenden Zylindern ein Weg-Messsystem bekannt, welches die Ausfahrlängen beider Kolbenstangen misst und bei Abweichung der Ausfahrlänge des Slave-Zylinders von der des Master-Zylinders den Slave-Zylinder entsprechend nachregelt, so dass ein Gleichlauf der Kolbenstangen in vorgegebenen Toleranzbereichen erreicht wird.

Ferner ist es aus der US 2005/0257697 A1 bekannt, die Ausfahrlängen der die Pressplatte beaufschlagenden Kolben mit unterschiedlichen Positions-Messsystemen zu überwachen, beispielsweise mittels magnetischer Messsysteme, mittels Laser oder mittels Schallwellen.

Von diesem Stand der Technik ausgehend liegt der Erfindung die Aufgabe zugrunde, eine Ballenpresse der vorbeschriebenen Art so weiterzubilden, dass die Stabilität der Ausrichtung des Pressenstempels bzw. der Pressplatte weitestgehend unabhängig von mechanischen Halterungen oder Führungen gewährleistet ist. Gemäß dem Oberbegriff des Anspruchs 1 und volgens DE 20 2006 007 759 U1, ist bei einer Ballenpresse der eingangsbeschriebenen Gattung, nämlich umfassend
- einen Presskanal oder Presskasten mit einer Einfüllöffnung für das lose Material,
- eine im Presskanal über eine vorgegebene Pressweglänge L_{ges} hinweg verschiebbar angeordnete Pressplatte, die eine in Kontakt mit dem zu verpressenden Material stehende Pressfläche aufweist, sowie
- mehrere, mit elektro-hydraulischen Antriebsaggregaten gekoppelte Hydraulikzylinder,
   - zur Erzeugung einer Presskraft,
   - zum Vorschieben der Pressplatte über die Pressweglänge L_{ges} hinweg zwecks Einleitung der Presskraft in das eingefüllte Material, und
   - zur Rückführung der Pressplatte in eine Ausgangsposition, ein Kontroll- und Regelsystem vorgesehen, das ausgebildet ist zur Kontrolle und Konstanthaltung der räumlichen Ausrichtung der Pressfläche während des Vorschiebens der Pressplatte über die gesamte Pressweglänge L_{ges} hinweg.

In einer ersten, bevorzugten Ausführungsform der erfindungsgemäßen Ballenpresse weist das Kontroll- und Regelsystem auf
- eine Distanz-Messeinrichtung zur sequentiellen Messung der Ist-Abstände zwischen mindestens drei kollinearen Messpunkten auf der sich verschiebenden Pressfläche und gestellfesten Referenzpunkten, die die Sollausrichtung der Pressfläche definieren,
- eine Messergebnis-Auswertung zur Ermittlung von Abweichungen der Ist-Abstände von vorgegebenen Soll-Abständen, und
- eine mit den Antriebsaggregaten verbundene Steuerschaltung zur Variation der Antriebsleistung zwecks Ausgleichs von Differenzen zwischen Ist- und Soll-Abständen mittels der Hydraulikzylinder in Echtzeit.

Die Messung der Abstände zwischen den Messpunkten und den Referenzpunkten ist bevorzugt optisch durch Laufzeitmessung, Lasertriangulation oder Auswertung der Phasenlage reflektierter Laserstrahlung vorgesehen. Im Rahmen der Erfindung liegt jedoch auch eine Abstandmessung mittels Potentiometer, mit magnetischen Sensoren, pneumatische Längenmessung oder auf der Basis von Wirbelstrommessungen.

Bei der Ausführungsform der erfindungsgemäßen Ballenpresse ist ein Kontroll- und Regelsystem vorgesehen, bei dem die elektro-hydraulischen Antriebe und die zugeordneten Hydraulikzylinder zwecks Kompensation von Differenzen der auf die einzelnen Hydraulikzylinder während des Verpressens einwirkenden Gegenkräfte
- über ein Gleichlaufregelsystem und/oder
- über ein Positionsregelsystem miteinander verknüpft sind, so dass
die Ausrichtung der Pressplatte, insbesondere ihrer Pressfläche, relativ zur Pressrichtung während der Verschiebung über die gesamte Pressweglänge L_{ges} hinweg konstant ist.

Bei dem Gleichlaufregelsystem beispielsweise ist die Konstanthaltung der räumlichen Ausrichtung der Pressplatte auf der Basis von Messungen der Gegenkräfte vorgesehen, die an den Anlenkposition der Kolbenstangen auf die Pressplatte wirken. In Abhängigkeit von den Messergebnissen erfolgt eine Druckregulierung in den Hydraulikkreisläufen zwecks Vermeidung von Vorschub-Differenzen und damit von Verkantungen der Pressplatte.

Bei dem Positionsregelsystem beispielsweise ist die Konstanthaltung der räumlichen Ausrichtung der Pressplatte vorgesehen auf der Basis von Wegmessungen an den Kolbenstangen der Hydraulikzylinder und Druckregulierungen in den Hydraulikkreisläufen in Abhängigkeit von den Ergebnissen der Wegmessungen so, dass Positionsfehler ausgeregelt werden. Dabei kann einer der Hydraulikzylinder eine Masterfunktion in Bezug auf den Vorschub je Zeiteinheit übernehmen, während den übrigen Hydraulikzylindern eine Slave-Funktion zukommt.

Bevorzugt ist erfindungsgemäß in den Ausführungsformen des Kontroll- und Regelsystems jedem Hydraulikzylinder, insbesondere einer Gruppe von Hydraulikzylindern, ein gesondertes Antriebsaggregat zugeordnet, und jedes Antriebsaggregat weist eine Hydraulikpumpe und einen Frequenzumrichter auf.

Weiterhin und wie in kennzeichnenden Teil des Anspruchs 1 veröffentlicht wird, sind die Hydraulikzylinder gruppenweise parallel geschaltet, wobei eine erste Gruppe parallel geschalteter Hydraulikzylinder, vorzugsweise zur Erzeugung und Übertragung der Presskraft auf eine verschiebbare Zwischenplatte, vorgesehen ist. Die Zwischenplatte ist gemeinsam mit der Pressplatte um eine erste Teilpressweglänge L₁ verschiebbar. Eine zweite Gruppe parallel geschalteter Hydraulikzylinder ist vorzugsweise zur Erzeugung und Übertragung der Presskraft auf die Pressplatte vorgesehen, wobei die Pressplatte relativ zur Zwischenplatte um eine zweite Teilpressweglänge L₂ verschiebbar ist. Es gilt, dass die erste Teilpressweglänge L₁ plus die zweite Teilpressweglänge L₂ gleich der Pressweglänge L_{ges} sind.

Die Zwischenplatte ist nach ihrer Verschiebung um die erste Teilpressweglänge L₁ infolge der von der ersten Gruppe von Hydraulikzylindern erzeugten Kraft in ihrer Position fixiert, so dass sich die zweite Gruppe zwecks Vorschubs allein der Pressplatte von der Zwischenplatte abstützen kann.

Die Hydraulikzylinder der ersten Gruppe sind vorzugsweise die Zwischenplatte einschließlich der Pressplatte in Pressrichtung drückend bzw. schiebend angeordnet, und die Hydraulikzylinder der zweiten Gruppe sind die Pressplatte in Pressrichtung ebenfalls drückend bzw. schiebend angeordnet. Allerdings liegen auch Ausführungsformen im Rahmen der Erfindung, bei denen die Hydraulikzylinder der ersten Gruppe die Zwischenplatte einschließlich der Pressplatte in Pressrichtung ziehend und/oder die Hydraulikzylinder der zweiten Gruppe die Pressplatte in Pressrichtung ziehend angeordnet sind.

Die erste Gruppe von Hydraulikzylindern kann beispielsweise vier parallel geschaltete Hydraulikzylinder umfassen, während die zweite Gruppe drei parallel geschaltete Hydraulikzylinder umfasst.

Nach einer anderen Ausführungsvariante umfasst die erste Gruppe von Hydraulikzylindern drei parallel geschaltete Hydraulikzylinder, während die zweite Gruppe von Hydraulikzylindern vier parallel geschaltete Hydraulikzylinder umfasst.

In einer weiteren Ausführungsvariante sind in der ersten Gruppe von Hydraulikzylindern und in der zweiten Gruppe von Hydraulikzylindern eine gleiche Anzahl von Hydraulikzylindern vorgesehen; erfindungsgemäß sollte jedoch die erste Gruppe von Hydraulikzylindern wenigstens drei parallel geschaltete Hydraulikzylinder und die zweite Gruppe von Hydraulikzylindern ebenfalls wenigstens drei parallel geschaltete Hydraulikzylinder aufweisen.

Es kann ein weiterer mit der Pressplatte verbundener Hydraulikzylinder vorhanden sein, ausgebildet zum Ausschieben eines nach Erreichen der Pressweglänge L_{ges} fertig gepressten Ballens aus dem Presskanal heraus, vorzugsweise bei einer horizontalen Ballenpresse in Ausführung als sogenannte Presskasenpresse. Bei dieser Art von Ballenpressen wird die ausgangsseitige Öffnung des Presskanals für den Pressvorgang mit einer verschiebbaren oder schwenkbaren Tür verschlossen. Die geschlossene und verriegelte Tür hat die Funktion einer Gegenplatte im Pressvorgang.

Die Erfindung wird nachfolgend anhand von, die Erfindung jedoch nicht einschränkenden, Ausführungsbeispielen näher erläutert. In den zugehörigen Zeichnungen zeigen in schematischen Darstellungen:
- Fig. 1: die vereinfachte perspektivische Darstellung einer Ballenpresse, mit einer horizontal verschiebbaren Pressplatte, nach Stand der Technik bei seitlicher Blickrichtung auf den Presskanal mit Einfüllöffnung und auf die Pressplatte, hier in ihrer Ausgangsposition vor Beginn des Pressvorgangs, in Ausführung als Kanalballenpresse;
- Fig. 2: die perspektivische Darstellung einer horizontal arbeitenden Ballenpresse nach Fig.1 hier in Ausführung als Presskasten-Ballenpresse, mit gleicher Blickrichtung, jedoch mit Blick in das Innere des Pressengehäuses und Anordnung der Hydraulikzylinder gemäß der Erfindung;
- Fig. 3: die Presskasten-Ballenpresse nach Fig.2 in einer nichtperspektivischen Seitenansicht mit Darstellung der Pressweglänge von der Ausgangsposition der Pressplatte bis zu ihrer Position bei einem fertig gepressten Ballen;
- Fig. 4: eine Sicht von der Rückwand der Ballenpresse nach Fig. 2 aus auf die Rückseite der Pressplatte und die dahinter entgegengesetzt zur Pressrichtung liegende Zwischenplatte und Darstellung der Ankopplung einer ersten Gruppe von parallel geschalteten Hydraulikzylindern an die Pressplatte und einer zweiten Gruppe von parallel geschalteten Hydraulikzylindern an die Zwischenplatte;
- Fig. 5: die perspektivische Darstellung einer Ballenpresse in Ausführung als Kanalballenpresse nach Fig. 1, jedoch mit Anordnung der Antriebselemente nach der Erfindung gemäß Fig. 2, hier jedoch bei ausgefahrenen Kolbenstangen der Hydraulikzylinder der ersten Gruppe;
- Fig. 6: die horizontal arbeitende Presskasten-Ballenpresse nach Fig. 3 in einer nichtperspektivischen Seitenansicht und ausgefahrenen Kolbenstangen der Hydraulikzylinder der ersten Gruppe einer Kanalballenpresse;
- Fig. 7: die perspektivische Darstellung nach Fig. 5, hier jedoch bei zusätzlich ausgefahrenen Kolbenstangen der Hydraulikzylinder der zweiten Gruppe, wobei sich die Pressplatte in ihrer Position bei einem fertig gepressten Ballen befindet;
- Fig. 8: die Presskasten-Ballenpresse nach Fig. 6 in einer nichtperspektivischen Seitenansicht, bei der sich die Pressplatte in ihrer Position bei einem fertig gepressten Ballen befindet;
- Fig. 9: die perspektivische Darstellung einer Kanalballenpresse nach Fig. 5, hier jedoch bei ausgefahrener Kolbenstange eines zusätzlichen Hydraulikzylinders zum Ausschieben des letzten fertig gepressten Ballen einer Pressserie aus dem Presskanal;
- Fig. 10: die Presskasten-Ballenpresse nach Fig. 8 in einer nichtperspektivischen Seitenansicht bei der der fertig gepresste Ballen ausgestoßen wird;
- Fig. 11: das Beispiel eines Hydraulikschaltplanes nach der Erfindung zum Betreiben von Ballenpressen nach den Fig. 2 bis Fig. 10 mit Einzelansteuerung der Hydraulikzylinder, und
- Fig. 12: ein Beispiel für die Anordnung der Bauteile des erfindungsgemäßen Kontroll- und Regelsystems, in einer erfindungsgemäßen Ballenpresse horizontaler Bauart.

Aus Fig. 1 ist der prinzipielle Aufbau einer horizontal arbeitenden Ballenpresse 1, in Ausführung als Kanalballenpresse 11, nach Stand der Technik ersichtlich. Perspektivisch dargestellt ist ein Blick seitlich von außen auf das Pressengehäuse 2, das u.a. den Presskanal 3 umschließt. Das Pressengehäuse 2 weist eine Einfüllöffnung 4 auf, durch die hindurch das zusammen zu pressende Material M (hier nicht dargestellt) in Einfüllrichtung gemäß Pfeil in den Presskanal 3 einfüllbar ist. Im Inneren des Presskanals 3 befindet sich die hier teilweise sichtbare Pressplatte 5 in ihrer Ausgangsposition, die in Pressrichtung P verschiebbar und wieder in ihre Ausgangsposition zurückholbar ist.

Zwecks ergänzender Erläuterung des Antriebes der Pressplatte 5 der Kanalballenpresse 11 nach Fig. 1 zeigt Fig. 2 einen Blick in das Innere des seitlich geöffnet dargestellten Pressengehäuses 2 einer horizontal arbeitenden Ballenpresse, welche hier in der Fig. 2 als horizontale Ballenpresse zweiter Bauart ausgeführt ist, und zwar als Presskasten-Ballenpresse 12. Ersichtlich sind hier der Presskanal 3, die Einfüllöffnung 4 und die Pressplatte 5 in ihrer Ausgangsposition zu Beginn des Pressvorgangs. Die Pressplatte 5 ist mit ihrer Pressfläche 6 senkrecht zur Pressrichtung P ausgerichtet. Somit ist die Pressfläche 6 jeweils auch rechtwinklig zu jedem Abschnitt der Innenflächen des Presskanals 3, entlang denen sich die Pressplatte während eines Presshubes vor und zurück bewegt, angeordnet.

Der Presskanal 3 weist beispielhaft einen quadratischen oder rechteckigen Querschnitt auf, den die Pressplatte 5 aufgrund ihrer geometrischen Gestaltung im Wesentlichen ausfüllt, wobei sich die Dicke der Pressplatte 5 in Pressrichtung P erstreckt. Ein dem Presskanal 3 abgewandter Raum 7, der sich von der Pressplatte 5 bis zu einer Wandung 8 erstreckt, die das Pressengehäuse 2 entgegengesetzt zur Pressrichtung P abschließt, ist einer elektro-hydraulischen Einrichtung vorbehalten, die zur Erzeugung einer Presskraft und zur Verschiebung der Pressplatte 5 zwecks Übertragung der Presskraft auf das eingefüllte Material M ausgebildet ist. Die elektro-hydraulische Einrichtung weist mehrere Hydraulikzylinder H11, H12 ... H1n sowie H21, H22 ... H2n (mit n > 2) auf, die gemäß der Erfindung zum Teil gruppenweise parallel geschaltet sind (vgl. Fig. 3 bis Fig. 10).

Insbesondere bei Ausführung der horizontalen Ballenpresse als Presskasten-Ballenpresse 12, also eine horizontale Ballenpresse 1 mit Gegenplatte 10 am Ausgang des Presskanals 3, ist ein zusätzlicher Hydraulikzylinder H3 vorgesehen, dessen Funktion später noch erläutert wird.

Als Hydraulikzylinder H11, H12 ... H1n; H21, H22 ... H2n; H3 werden beispielsweise Differentialzylinder verwendet, die im Wesentlichen aus Gehäuse, Kolben, Kolbenstange und Anschlüssen für ein Druckmedium bestehen, wobei sich die Kolbenstange bei Differentialzylindern nur auf einer Seite der Kolbenfläche befindet.

Eine den Presskanal 3 in Pressrichtung P abschließende Wandung 10 - die auch als Gegenplatte oder Tür 10 bezeichnet wird - nimmt während des Pressvorgangs die Presskraft auf und wird nach Beendigung des Pressvorgangs zeitweilig entfernt, also verschoben oder weg geschwenkt, so dass der fertig gepresste Ballen durch dieses nun offene Ende des Presskanals 3 ausgeschoben werden kann (vgl. Fig. 10).

Eine Variante der gruppenweisen Anordnung parallel geschalteter Hydraulikzylinder H11, H12 ... H1n; H21, H22 ... H2n wird nachfolgend anhand Fig. 3 erläutert. Diese gruppenweise und erfindungsgemäße Anordnung dieser Hydraulikzylinder ist in Fig. 3 bei einer Presskasten-Ballenpresse 12 gezeigt. Diese gruppenweise und erfindungsgemäße Anordnung dieser Hydraulikzylinder ist nach der Erfindung auch bei horizontalen Ballenpressen in Ausführung als Kanalballenpressen 11 einsetzbar.

In Fig. 3 ist beispielhaft eine Pressweglänge L_{ges} angezeigt, um welche die Pressplatte 5 in Pressrichtung P zwecks Verdichtung des in den Presskanal 3 eingefüllten Materials M zu Ballen vorzuschieben ist.

Eine erste Gruppe H1 aus parallel geschalteten Hydraulikzylindern H11, H12 ... H1n ist zur Erzeugung der Presskraft und zu deren Übertragung auf eine Zwischenplatte 9 vorgesehen, die gemeinsam mit der Pressplatte 5 in Pressrichtung P verschiebbar angeordnet ist. Dazu sind die Hydraulikzylinder H11, H12 ... H1n beispielsweise jeweils mit ihrem Gehäuse an der Wandung 8 - der Rückwand - des Pressengehäuses 2 abgestützt, während die Kolbenstangen mit der Zwischenplatte 9 verbunden sind. Bei ausgefahrenen Kolbenstangen der Hydraulikzylinder H11, H12 ... H1n ist die Zwischenplatte 9 an der Position am Ende der ersten Teilpressweglänge L₁ fixiert; vgl. hierzu auch Figur 6.

Die parallel geschalteten Hydraulikzylinder H21, H22 ... H2n einer zweiten Gruppe sind ebenfalls zur Erzeugung der Presskraft und zu deren Übertragung auf die Pressplatte 5 vorgesehen, wobei diese Hydraulikzylinder H21, H22 ... H2n mit ihren Gehäusen an der Zwischenplatte 9 befestigt/abgestützt sind, während die Kolbenstangen mit der Pressplatte 5 verbunden sind. So ist die Pressplatte 5 mittels Hydraulikzylinder H21, H22 ... H2n relativ zur fixierten Zwischenplatte 9 verschiebbar, siehe hierzu in Fig. 8.

Beim Betreiben nach Stand der Technik einer solchen Anordnung ist die Verschiebung der Zwischenplatte 9 gemeinsam mit der Pressplatte 5 mittels der Hydraulikzylinder H11, H12 ... H1n zunächst um eine erste Teilpressweglänge L₁ vorgesehen, wonach dann erst die Verschiebung der Pressplatte 5 mittels der Hydraulikzylinder H21, H22 ... H2n um eine zweite Teilpressweglänge L₂ erfolgt. Die Summe aus erster Teilpressweglänge L₁ und zweiter Teilpressweglänge L₂ entspricht der gesamten Pressweglänge L_{ges}.

Hierbei besteht das bereits eingangs beschriebene Problem, dass sich während des Vorschiebens der Pressplatte 5 mittels der Hydraulikzylinder H11, H12 ... H1n; H21, H22 ... H2n; H3 die räumliche Ausrichtung der Pressplatte 5 in Bezug auf die Pressrichtung P, insbesondere ihre Ausrichtung zu den betreffenden Abschnitten der Innenflächen des Presskanals 3, ändern kann, was zum einen eine Verklemmung der Pressplatte 5 im Presskanal 3 und damit eine Betriebsstörung der Ballenpresse 1 zur Folge hätte. Der Grund dafür liegt, wie bereits beschrieben, in den inhomogenen Festigkeitseigenschaften des zu verpressenden Materials M, wodurch der Pressplatte 5 Gegenkräfte entgegen wirken, die zeitlich und - bezogen auf die Pressfläche 6 - örtlich variieren.

Um den im Stand der Technik bisher zwecks Stabilisierung der Pressplattenausrichtung im Presskanal 3 bisher üblichen hohen Aufwand für mechanischen Führungen der Pressplatte 5 und/oder der Zwischenplatte 9 zu vermeiden oder zumindest zu verringern, ist nach einem Aspekt der Erfindung ein Kontroll- und Regelsystem vorgesehen, mit einer Distanz-Messeinrichtung 30 zur sequentiellen Messung der Ist-Abstände zwischen mindestens drei kollinearen Messpunkten 31, 32, 33 auf der Pressfläche 6 bzw. der sich verschiebenden Pressplatte 5 und gestellfesten Referenzpunkten 35, 36, 37, die Teil einer Referenzfläche sind und so die Sollausrichtung der Pressfläche definieren. Eine beispielhafte Anordnung dieser Messpunkte 31, 32, 33 und Referenzpunkte 35, 36, 37 an einer Ballenpresse nach der Erfindung ist in den Figuren 6 gezeigt. Wegen der Übersichtlichkeit in dieser Figur 6 wurden nur die Bezugszeichen 31 und 37 eingetragen. Die Lage der weiteren Messpunkte und Referenzpunkte ist zwar in dieser Figur erkennbar, die zugehörigen Bezugsziffern 32, 33 und 36, 37 sind dann in der Figur 12 angetragen.

Weiterhin sind eine Messergebnis-Auswertung zur Ermittlung von Abweichungen der Ist-Abstände von vorgegebenen Soll-Abständen in einer Auswerteeinheit 34 und eine mit den Antriebsaggregaten A1, A2, A3, A4 über Signalleitungen 41, 42, 43, 44 verbundene Steuerschaltung zur Variation der Antriebsleistung zwecks Ausgleichs von Differenzen zwischen Ist- und Soll-Abständen mittels der Hydraulikzylinder in Echtzeit vorgesehen, was schematisch in der Figur 12 gezeigt ist. Die Referenzpunkte 35, 36, 37 sind mittels je einer Signalleitung 38, 39, 40 mit der Auswerteeinheit 34 verbunden.

Die Messung der Abstände zwischen den Mess- und den Referenzpunkten erfolgt bevorzugt optisch durch Laufzeitmessung, Lasertriangulation oder Auswertung der Phasenlage reflektierter Laserstrahlung.

Vorteilhaft ist jedem der Hydraulikzylinder H11, H12 ... H1n bzw. H21, H22 ... H2n ein gesondertes Antriebsaggregat A1, A2 ... An zur separaten Ansteuerung zugeordnet (vgl. Fig. 11). Jedes der Antriebsaggregate A1, A2 ... An weist eine Hydraulikpumpe (ohne Bezugszeichen) sowie vorzugsweise einen Frequenzumrichter (ohne Bezugszeichen) auf. Verursachen die während des Pressvorgangs differenziert auf die Pressplatte 5 einwirkenden Gegenkräften Abweichungen der Messergebnisse von den vorgegebenen Sollwerten, werden diese Abweichungen ausgeglichen, indem durch Ansteuerung des jeweiligen Antriebsaggregates A1, A2 ... An eine Änderung der Antriebsleistung z.B. durch Änderung des Druckes oder Volumenstromes in dem entsprechenden Hydraulikkreislauf veranlasst wird zwecks Ausregelung der Differenzen in Echtzeit, so dass die Ausrichtung der Pressplatte 5 relativ zur Pressrichtung P und bezüglich den betreffenden Abschnitten der Innenflächen des Presskanals 3 erhalten bleibt.

In der Fig. 4 geht der Blick des Betrachters von der Rückwand 8 der Ballenpresse 11 bzw. 12 nach Fig. 2 bzw. Fig. 3 aus auf die Pressplatte 5 und auf die entgegengesetzt zur Pressrichtung P dahinter, in der Figur davor liegenden Zwischenplatte 9.

Anhand einer schematischen Schnitt-Darstellung ist hier symbolisch die Anzahl und Ankopplung, insbesondere die räumliche Lage der Kolbenstangen K11, K12, K13, K14 von beispielhaft vier Hydraulikzylindern H11, H12, H13 und H14 der ersten Gruppe H1 und der Kolbenstangen K21, K22, K23 von beispielhaft drei Hydraulikzylindern H21, H22 und H23 der zweiten Gruppe H2 gezeigt. Eine zentrisch angeordnete Kolbenstange K3 eines einzelnen Hydraulikzylinders H3 ist zum Ausschieben der fertig gepressten Ballen in verlängerter Pressrichtung P aus dem Presskanal 3 heraus vorgesehen. Der Hydraulikzylinder H3 ist an der Pressplatte 5 befestigt und in der Zwischenplatte 9 ist eine Ausnehmung 13 vorgesehen, durch welche der Hydraulikzylinder H3 zeitweilig hindurchreicht (vgl. Fig. 3 oder Fig. 6 bis 9).

Fig. 5 zeigt wie bereits Fig. 2 einen Blick in das Innere des seitlich geöffnet perspektivisch dargestellten Pressengehäuses 2 einer horizontal arbeitenden Ballenpresse 1, hier einer Kanalballenpresse 11. Während aus Fig. 2 die Ausgangsposition der Pressplatte 5 zu Beginn des Pressvorgangs erkennbar ist, veranschaulicht Fig. 5 die Konstellation die sich ergibt, nachdem die Kolbenstangen K11, K12, K13, K14 der Hydraulikzylinder H11, H12, H13, H14 der ersten Gruppe H1 ausgefahren sind und die Zwischenplatte 9 gemeinsam mit der Pressplatte 5 über die erste Teilpressweglänge L₁ hinweg in die dargestellte Position vorgeschoben wurde, wobei das sich im Presskanal 3 befindende Material in dem sich verkleinernden Volumen des Presskanals 3 vorverdichtet worden ist, vgl. hierzu Fig. 6.

Während des Vorschubes wurde mittels des oben beschriebenen Kontroll- und Regelsystems dafür gesorgt, dass Vorschubdifferenzen der parallel geschalteten Hydraulikzylinder H11, H12, H13, H14 durch Variation der einzelnen Antriebsleistungen ausgeregelt wurden, so dass die Ausrichtung der Zwischenplatte 9 wie auch der Pressplatte 5 relativ zur Pressrichtung P und zu den Innenflächen des Presskanals 3 während der Verschiebung über die Teilpressweglänge L₁ hinweg konstant geblieben ist.

Die Zwischenplatte 9 ist in der dargestellten Position nach Vorschub um die erste Teilpressweglänge L₁ fixiert, beispielsweise durch Andruck an Anschlagelemente (nicht dargestellt) oder mittels sogenannter und bekannter hydraulischer Verriegelung der betreffenden Hydraulikzylinder.

Aus Fig. 6 ist die vorbeschriebene Konstellation anhand einer nichtperspektivischen offenen Seitenansicht an einer Presskasten-Ballenpresse 12 dargestellt. Wie hier ersichtlich, ist die Zwischenplatte 9 gemeinsam mit der Pressplatte 5 über die erste Teilpressweglänge L₁ hinweg in die gezeigte Position vorgeschoben worden, wobei das im Presskanal 3 befindliche Material "M" zwar vorverdichtet, jedoch noch nicht zu einem fertigen Ballen verpresst worden ist.

Wie bereits Fig. 2 und Fig. 5, so zeigt Fig. 7 ebenfalls in einer perspektivischen Darstellung einen Blick in das Innere des seitlich geöffnet Pressengehäuses 2 - hier einer Kanalballenpresse 11 -, wobei hier jedoch die Kolbenstangen K21, K22, K23 der Hydraulikzylinder H21, H22, H23 der zweiten Gruppe ausgefahren sind und die Pressplatte 5 über die zweite Teilpressweglänge L₂ hinweg in die gezeigte Position, die Pressendstellung, vorgeschoben wurde, während die Zwischenplatte 9 in ihrer fixierten Position gemäß Fig. 5 und Fig. 6 verblieben ist. Dabei wurde das sich im Presskanal 3 befindende Material "M" aufgrund des sich verkleinernden Volumens des Presskanals 3 zu einem fertigen Ballen "B" (in Fig. 7 nicht dargestellt) zusammengepresst.

Auch während dieses Vorschubes hat das erfindungsgemäß vorgesehene Kontroll- und Regelsystem dafür gesorgt, dass Vorschubwegdifferenzen der parallel geschalteten Hydraulikzylinder H21, H22, H23 ausgeregelt wurden, so dass die Ausrichtung der Pressplatte 5 relativ zur Pressrichtung P und zu den Innenflächen des Presskanals 3 während ihrer Verschiebung über die zweite Teilpressweglänge L₂ hinweg konstant geblieben ist.

Aus Fig. 8 ist die anhand Fig. 7 beschriebene Konstellation in einer nichtperspektivischen Seitenansicht, hier bei einer Presskasten-Ballenpresse 12, dargestellt. Wie ersichtlich, ist die Pressplatte 5 über die zweite Teilpressweglänge L₂ hinweg in die gezeigte Position, die Pressendstellung, vorgeschoben worden, wobei das im Presskanal 3 vorhandene Material "M" zu einem fertigen Ballen "B" gepresst worden ist. Die Zwischenplatte 9 ist bei diesem Prozessschritt in ihrer fixierten Position gemäß Fig. 5 und Fig. 6 verblieben.

Einer vorteilhaften Ausgestaltung der erfindungsgemäßen Ballenpresse 1 entsprechend ist zusätzlich zu den vier Hydraulikzylindern H11, H12, H13, H14 der ersten Gruppe und den drei Hydraulikzylindern H21, H22, H23 der zweiten Gruppe, vorzugsweise bei ihrer Verwendung in einer Presskasten-Ballenpresse 12, ein weiterer Hydraulikzylinder H3 vorhanden, der zum Ausschieben des fertig gepressten Ballens aus dem Presskanal 3 heraus vorgesehen ist. Der Hydraulikzylinder H3 ist mit seinem Gehäuse gestellfest mit der Pressplatte 5 verbunden, während seine Kolbenstange K3 durch die Pressplatte 5 hindurchgeführt ist. In der hier dargestellten Konstellation ist die Kolbenstange K3 noch nicht ausgefahren, wodurch sich der Ballen noch innerhalb des Presskanals 3 unmittelbar vor der Pressplatte 5 befindet.

Dagegen zeigt Fig. 9 die Situation mit ausgefahrener Kolbenstange K3 bei Verwendung in einer Kanalballenpresse 11. Und zwar ist die Kolbenstange K3 soweit ausgefahren, dass der Ballen aus dem Presskanal 3 ausgeschoben werden kann. Dies ist bei einer Kanalballenpresse 11 nur notwendig, wenn ihr Presskanal 3, z.B. wegen Wartungsarbeiten, frei, also leer sein muss.

In Fig. 10 ist die anhand Fig. 8 beschriebene Konstellation in einer nichtperspektivischen Seitenansicht bei einer Presskasten-Ballenpresse 12 dargestellt.

Ein Arbeitszyklus der Ballenpresse, welcher aus mehreren Presshüben zwecks Verdichtung des Materials M bestehen kann, wird nach dem Fertigpressen eines Ballens "B" und dessen Umschnürung und Ausstoß abgeschlossen, indem die Kolbenstangen K11, K12, K13, K14 der Hydraulikzylinder H11, H12, H13, H14 der ersten Gruppe, die Kolbenstangen K21, K22, K23 der Hydraulikzylinder H21, H22, H23 der zweiten Gruppe und die Kolbenstange K3 des Hydraulikzylinders H3 wieder eingefahren und so die Kolbenstange K3, die Zwischenplatte 9 sowie die Pressplatte 5 in ihre Ausgangspositionen zurück geführt werden.

Während die Hydraulikzylinder H11, H12, H13, H14 und H21, H22, H23, H3 zum Ausfahren der Kolbenstangen K11, K12, K13, K14 und K21, K22, K23 und K3 entsprechend der Arbeitsschritte nach Fig. 1 bis Fig. 10 gruppenweise nacheinander angesteuert werden, kann das Einfahren der Kolbenstangen K11, K12, K13, K14, K21, K22, K23, K3 optional entweder zeitlich nacheinander oder zeitgleich vorgesehen sein.

Am Beispiel eines Hydraulikschaltplanes zeigt Fig. 11 eine erfindungsgemäße Einzelansteuerung der Hydraulikzylinder H11, H12, H13, H14 bzw. H21, H22, H23 sowie von H3 mittels vier Antriebsaggregaten A1 bis A4. Wie aus Fig. 11 ersichtlich, ist dem Hydraulikzylinder H11 und dem Hydraulikzylinder H21 ein Antriebsaggregat A1 zugeordnet, dem Hydraulikzylinder H12 und dem Hydraulikzylinder H22 ein Antriebsaggregat A2 zugeordnet, dem Hydraulikzylinder H13 und dem Hydraulikzylinder H23 ein Antriebsaggregat A3 zugeordnet und dem Hydraulikzylinder H14 und dem Hydraulikzylinder H3 ein Antriebsaggregat A4 zugeordnet. In den Hydraulikleitungen zwischen den Antriebsaggregaten A1 ... A4 und den jeweils zugeordneten Hydraulikzylindern H11...H14; H21...H23; H3 sind 4/3-Wegeventile V11,V21; V12,V22; V13,V23; V14,V3 mit Sperrmittelstellung und zwei Durchflusswegen zur wechselweisen Beaufschlagung der Hydraulikzylinder angeordnet.

Somit ist jeder der Hydraulikzylinder H11...H14; H21...H23; H3 von einem gesondert zugeordneten Antriebsaggregat A1 ... A4 separat und individuell ansteuerbar. Die Antriebsaggregate A1 ... A4, und vorzugsweise auch die 4/3-Wegeventile V11,V21; V12,V22; V13,V23; V14,V3, sind z.B. in einem Hydraulikmodul 45 platziert, welcher bevorzugt an dem Gehäuse 2 angeordnet ist.

Abschließend wird darauf hingewiesen, dass Begriffe wie "oben", "unten", "links" und "rechts" in der Beschreibung sich nur auf die betreffenden Figuren beziehen und somit von der Realität abweichen können. Auch können die Proportionen in der Realität abweichend zu den Figuren sein. Ferner sind die Figuren keine exakten technischen Zeichnungen, sondern sollen lediglich den Charakter der Erfindung zeigen. Bezüglich der Bezugszeichen wird angemerkt, dass gleiche Nummern in den verschiedenen Figuren auch immer gleiche Bauteile bezeichnen und jeweils die gleiche Bedeutung haben, auch wenn sie in der Beschreibung der Ausführungen nicht zu jeder Figur ausdrücklich genannt werden. Die Bedeutung von in der Beschreibung nicht erwähnten Bezugszeichen ergibt sich aus der Bezugszeichenliste insgesamt und/oder aus der Offenbarung in den Figuren.

Die Erfindung umfasst insbesondere auch Varianten, die durch Kombination von in Verbindung mit der vorliegenden Erfindung beschriebenen Merkmalen bzw. Elementen gebildet werden können. So kann nach einer in den Figuren nicht enthaltenen Ausführungsvariante, die Messung der Abstände zwischen den Mess- und den Referenzpunkten statt mit optischen Mitteln mit mechanisch oder akustisch wirkenden Mitteln erfolgen, z. B. mit Seilzugsensoren. Seilzugsensoren, die auch Seillängengeber genannt werden, sind kompakte Sensoren und zudem preiswert. Mit ihnen kann präzise die Position oder Positionsänderung von Objekten ermittelt werden. Kernbestandteile eines Seilzugsensors sind ein Sensorelement (z.B. Potentiometer oder Encoder) und ein Präzisionsmessseil. Mit dem Sensorelement wird die Wegänderung in ein proportionales elektrisches Signal gewandelt. Seilzuggeber sind sehr wartungsfrei, zuverlässig und besonders schnell und einfach zu montieren.

In der Beschreibung wurde schon die nach der Erfindung in jeder der beiden Gruppen von Hydraulikzylindern vorgesehene Mindestanzahl von Hydraulikzylindern genannt; auch mögliche und vorteilhafte weitere Ausführungsbeispiele für deren jeweilige Anzahl. Entsprechend den für eine derartige Ballenpresse vorgesehenen Parametern, wie z.B. die maximale Presskraft oder die Beschaffenheit des zu pressenden Abfallmaterials oder die Größe des Gehäuses der Ballenpresse oder die maximale Größe/Gewicht des hergestellten Ballens aus Abfallmaterial, kann in Anwendung der Erfindung die Anzahl der in der ersten Gruppe und in der zweiten Gruppe von Hydraulikzylindern angeordneten von dem bereits genannten Ausführungsbeispielen abweichen. Nach einer solchen weiteren Ausführungsvariante enthält die erste Gruppe von Hydraulikzylindern drei parallel geschaltete Hydraulikzylinder und die zweite Gruppe von Hydraulikzylindern fünf parallel geschaltete Hydraulikzylinder; weitere Varianten bezüglich der Anzahl der Hydraulikzylinder in den einzelnen Gruppen sind möglich.

### Bezugszeichenliste

- 1: Ballenpresse (horizontaler Bauart)
- 2: Pressengehäuse
- 3: Presskanal
- 4: Einfüllöffnung
- 5: Pressplatte
- 6: Pressfläche
- 7: Raum
- 8: Wandung (Rückwand; Stützfläche)
- 9: Zwischenplatte
- 10: Tür (Gegenplatte, Gegenlager)
- 11: Kanalballenpresse (Ballenpresse horizontaler Bauart)
- 12: Presskasten-Ballenpresse (Ballenpresse horizontaler Bauart)
- 30: Distanz-Messeinrichtung (z.B. für Laufzeitmessung, optisch)
- 31, 32, 33: Messpunkte (kollinear)
- 34: Auswerteeinheit (vorzugsweise im Steuerungsmodul)
- 35, 36, 37: Referenzpunkte (gestellfest)
- 38, 39, 40: Signalleitungen (von Pos. 35, 36, 37 zu Pos. 34)
- 41, 42, 43, 44: Signalleitungen (von Pos. 34 zu Pos.A1, A2, A3 bzw. A4)
- 45: Hydraulikmodul
- A1...A4: Antriebsaggregate
- B: Ballen (in Pos. 11 oder 12 aus dem Material M gepresster Ballen)
- H1, H2: Gruppen (von Hydraulikzylinder H11...H14 bzw. H21...H23)
- H11...H14: Hydraulikzylinder
- H21...H23: Hydraulikzylinder
- H3: Hydraulikzylinder
- K11...K14: Kolbenstangen
- K21...K23: Kolbenstangen
- K3: Kolbenstange
- L₁: erste Teilpressweglänge
- L₂: zweite Teilpressweglänge
- L_{ges}: Pressweglänge gesamt
- M: Material
- P: Pressrichtung
- V11...V14: Wegeventile
- V21...V23: Wegeventile
- V3: Wegeventil

## Patentansprüche

1. Ballenpresse (1, 11, 12) zum Verpressen von komprimierbarem, losen Material (M), umfassend:
- einen Presskanal (3) mit einer Einfüllöffnung (4) für das lose Material (M),
- eine im Presskanal (3) über eine vorgegebene Pressweglänge (Lges) hinweg verschiebbar angeordnete Pressplatte (5), die eine in Kontakt mit dem zu verpressenden Material stehende Pressfläche (6) aufweist, sowie
- Mehrere, mit elektro-hydraulischen Antriebsaggregaten gekoppelte Hydraulikzylinder (H11, H12...,H21, H22...)
- zur Erzeugung einer Presskraft,
- zum Vorschieben der Pressplatte (5) über die vorgegebene Pressweglänge (Lges) hinweg zwecks Einleitung der Presskraft in das eingefüllte Material (M) und
- zur Rückführung der Pressplatte (5) in eine Ausgangsposition,
- ein Kontrolle - und Regelsystem, ausgebildet zur Kontrolle und Konstanthaltung der räumlichen Ausrichtung der Pressfläche (6) während des vorschieben der Pressplatte (5) über die gesamte Pressweglänge (Lges) hinweg,
**gekennzeichnet durch**
- eine erste Gruppe (H1) aus parallel geschalteten, einzeln ansteuerbaren, Hydraulikzylindern (H11, H12...) zur Erzeugung und Übertragung der Presskraft auf eine Zwischenplatte (9), die gemeinsam mit der Pressplatte (5) in Pressrichtung (P) verschiebbar angeordnet ist,
- eine zweite Gruppe (H2) aus parallel geschalteten, einzeln ansteuerbaren, Hydraulikzylindern (H21, H22...) zur Erzeugung und Übertragung der Presskraft auf die Pressplatte (5), so dass die Pressplatte (5) mittels dieser Hydraulikzylinder (H21, H22...) relativ zur Zwischenplatte verschiebbar ist.

2. Ballenpresse (1; 11; 12) nach Anspruch 1, bei der das Kontroll- und Regelsystem umfasst
- eine Distanz-Messeinrichtung (30) zur sequentiellen Messung der Ist-Abstände von mindestens drei kollinearen Messpunkten (31, 32, 33) auf der sich verschiebenden Pressfläche (6) bzw. Pressplatte (5) von gestellfesten Referenzpunkten (35, 36, 37), die die Sollausrichtung der Pressfläche (6) definieren,
- eine Messergebnis-Auswertung (34) zur Ermittlung von Abweichungen der Ist-Abstände von vorgegebenen Soll-Abständen, und
- eine mit den Antriebsaggregaten (A1, A2, A3, A4) verbundene Steuerschaltung zur Variation der Antriebsleistung zwecks Ausgleichs von Differenzen zwischen Ist- und Soll-Abständen mittels der Hydraulikzylinder (H11, H12...Hn und H21, H22...Hn) in Echtzeit.

3. Ballenpresse (1; 11; 12) nach Anspruch 2, bei der die Abstandsmessung zwischen den Mess- und den Referenzpunkten (31, 32, 33; 35, 36, 37)
- optisch durch Laufzeitmessung, Lasertriangulation oder Auswertung der Phasenlage reflektierter Laserstrahlung,
- mittels Potentiometer,
- mit magnetischen Sensoren,
- pneumatisch, oder
- auf der Basis von Wirbelstrommessungen vorgesehen ist.

4. Ballenpresse (1; 11; 12) nach Anspruch 1 mit einem Kontroll- und Regelsystem, bei dem die elektro-hydraulischen Antriebe und die zugeordneten Hydraulikzylinder zwecks Kompensation von Differenzen der auf die einzelnen Hydraulikzylinder (H11, H12...Hn und H21, H22...Hn) während des Verpressens einwirkenden Gegenkräfte
- über ein Gleichlaufregelsystem und/oder
- über ein Positionsregelsystem miteinander verknüpft sind, so dass
- die Ausrichtung der Pressplatte (5) relativ zur Pressrichtung (P) während der Verschiebung über die gesamte Pressweglänge (Lges) hinweg konstant ist.

5. Ballenpresse (1; 11; 12) nach einem der vorgenannten Ansprüche, bei der
- jedem Hydraulikzylinder (H11, H12...Hn und H21, H22...Hn) ein gesondertes Antriebsaggregat (A1,...A4) zugeordnet ist und jedes Antriebsaggregat (A1,...A4) eine Hydraulikpumpe und einen Frequenzumrichter aufweist,
- die Hydraulikzylinder (H11, H12...Hn und H21, H22...Hn) gruppenweise parallel geschaltet sind,
- eine erste Gruppe (H1) parallel geschalteter Hydraulikzylinder (H11, H12...Hn) zur Erzeugung der Presskraft und deren Übertragung auf eine verschiebbare Zwischenplatte (9) vorgesehen ist, wobei die Zwischenplatte (9) gemeinsam mit der Pressplatte (5) um eine erste Teilpressweglänge (L1) verschiebbar ist,
- eine zweite Gruppe (H2) parallel geschalteter Hydraulikzylinder (H21, H22...Hn) zur Erzeugung der Presskraft und deren Übertragung auf die Pressplatte (5) vorgesehen ist, wobei die Pressplatte (5) relativ zur Zwischenplatte (9) um eine zweite Teilpressweglänge (L₂) verschiebbar ist,
- wobei gilt erste Teilpressweglänge (L1) plus zweite Teilpressweglänge (L₂) gleich gesamte Pressweglänge (Lges), und
- wobei die Zwischenplatte (9) bei Erreichen der ersten Teilpressweglänge (L1) fixiert ist.

6. Ballenpresse (1; 11; 12) nach Anspruch 5,
wobei
- die Hydraulikzylinder (H11, H12...Hn) der ersten Gruppe (H1) die Zwischenplatte (9) und/oder die Pressplatte (5) entweder in Pressrichtung (P) ziehend oder in Pressrichtung (P) drückend angeordnet sind, und
- die Hydraulikzylinder (H21, H22...Hn) der zweiten Gruppe (H2) entweder die Pressplatte (5) in Pressrichtung (P) ziehend oder in Pressrichtung (P) drückend angeordnet sind.

7. Ballenpresse (1; 11; 12) nach Anspruch 6,
wobei
- die erste Gruppe (H1) vorzugsweise vier parallel geschaltete Hydraulikzylinder (H11...H14) umfasst,
- die zweite Gruppe (H2) vorzugsweise drei parallel geschaltete Hydraulikzylinder (H21...H23) umfasst.

8. Ballenpresse (1; 11; 12) nach einem der vorgenannten Ansprüche, bei der ein weiterer, mit der Pressplatte (5) verbundener Hydraulikzylinder (H3) vorhanden ist, ausgebildet zum Ausschieben eines nach Erreichen der Pressweglänge (L_{ges}) fertig gepressten Ballens aus dem Presskanal (3) heraus.

9. Ballenpresse (1; 11; 12) nach Anspruch 8,
bei der
- jeweils einem von drei Hydraulikzylindern (H11...H13) der ersten Gruppe (H1) und einem der drei Hydraulikzylinder (H21...H23) der zweiten Gruppe (H2) gemeinsam ein Antriebsaggregat (A1...A3) zugeordnet ist, und
- dem vierten Hydraulikzylinder (H14) der ersten Gruppe (H1) und dem zum Ausschieben des Ballens vorgesehenen Hydraulikzylinder (H3) ein gemeinsames Antriebsaggregat (A4) zugeordnet ist,
- wobei in der Hydraulikleitung zwischen jedem der Antriebsaggregate (A1...A4) und den jeweils zugeordneten Hydraulikzylindern (H11...H14; H21...H23; H3) ein 4/3-Wegeventil (V11, V21; V12, V22; V13, V23; V14, V3) mit Sperrmittelstellung und zwei Durchflusswegen zur wechselweisen Beaufschlagung der Hydraulikzylinder angeordnet ist.

## Claims

1. A baler (1, 11, 12) for compressing compressible loose material (M) the baler comprising:
- a press channel (3) with a fill in opening (4) for the loose material (M),
- a press plate (5) that is movably arranged in the press channel (3) over a predetermined press path length (Lges) and that includes a press surface (6) that is in contact with the material to be compressed,
- plural hydraulic cylinders (H11, H12..., H21, H22...) that are coupled with electrohydraulic drive units
- to generate a press force,
- to advance the press plate (5) over the predetermined press path length (Lges) to introduce the press force into the filled in material (M), and
- to return the press plate (5) into a starting position,
- a control and regulation system configured to control and maintain a spatial orientation of the press surface (6) during a forward movement of the press plate (5) over the entire press path length (Lges),
**characterized by**
- a first group (H1) including hydraulic cylinders (H11, H12...) connected in parallel and individually controllable for generating and transmitting the press force onto an intermediary plate (9) that is arranged jointly movable with the press plate (5) in the press direction (P),
- a second group (H2) of hydraulic cylinders (H21, H22...) that are connected in parallel and individually controllable to generate and transmits the press force upon the press plate (5) so that the press plate (5) is movable by the hydraulic cylinders (H21, H22...) relative to the intermediary plate.

2. The baler (1; 11; 12) according to claim 1, wherein the control and regulation system includes
- a distance measuring arrangement (30) for sequentially measuring actual distances of at least three co-linear measuring points (31, 32, 33) on the moving press surface (6) or press plate (5) from frame based reference points (35, 36 37) which define a nominal alignment of the press surface (6),
- measuring result processing (34) to determine deviations of actual distances from predetermined nominal distances, and
- a control circuit connected with the drive units (A1, A2, A3, A4) to vary a drive power to compensate differences between the actual distances and the nominal distances through the hydraulic cylinders (H11, H12... Hn and H21, H22... Hn) in real time.

3. The baler (1, 11, 12) according to claim 2, where the distance measurement between the measurement points and the reference points (31, 32, 33; 35, 36, 37) is provided
- optically by run time measurement, laser triangulation or processing a phase orientation of reflected laser radiation,
- by potentiometer,
- by magnetic sensors,
- pneumatically or
- based on Eddy current measurements.

4. The baler (1; 11; 12) according to claim 1, comprising a control and regulation system, wherein the electrohydraulic drives and the associated hydraulic cylinders are connected with each other to compensate differences of reaction forces impacting the individual hydraulic cylinders (H11, H12... Hn and H21, H22... Hn) during compressing
- through a synchronizing system and/or
- through a position control system,
- so that an alignment of the press plate (5) relative to the press direction (P) is constant over an entire movement along the press path length (Lges).

5. The baler (1; 11; 12) according to one of the preceding claims, wherein
- each hydraulic cylinder (H11, H12... Hn and H21, H22... Hn) is associated with a separate drive unit (A1,... A4) and each drive unit (A1,... A4) includes a hydraulic pump and a frequency inverter,
- the hydraulic cylinders (H11, H12... Hn and H21, H22...Hn) are connected in parallel in groups,
- a first group (H1) of the hydraulic cylinders (H11, H12... Hn) connected in parallel are provided to generate the pressing force and transmitting the pressing force to a displaceable intermediary plate (9), wherein the intermediary plate (9) is displaceable together with the press plate (5) about a first partial pressing path length (L1),
- a second group (H2) of hydraulic cylinders (H21, H22...Hn) that are connected in parallel is provided to generate the pressing force and to transmit the pressing force onto the press plate (5) wherein the press plate (5) is displaceable relative to the intermediary plate (9) about a second partial press path length (L2),
- wherein the first partial press path length (L1) plus the second partial press path length (L2) equals the total press path length (Lges), and
- wherein the intermediary plate (9) is fixated when the first partial press path length (L1) is reached.

6. The baler (1; 11; 12) according to claim 5, wherein
- the hydraulic cylinders (H11, H12... Hn) of the first group (H1) are arranged so that they pull or press the intermediary plate (9) and/or the press plate (5) in the press direction (P), and
- the hydraulic cylinders (H21, H22...Hn) of the second group (H2) are arranged so that they pull or press the press plate (5) in the pressing direction (P).

7. The baler (1; 11; 12) according to claim 6, wherein
- the first group (H1) advantageously includes four hydraulic cylinders (H11... H14) that are connected in parallel,
- the second group (H2) advantageously includes three parallel connected hydraulic cylinders (H21... H23).

8. The baler (1; 11; 12) according to one of the preceding claims, wherein an additional hydraulic cylinder (H3) is provided that is connected with the press plate (5) and configured to eject a completely pressed bale from the press channel (3) after the press path length (Lges) is reached.

9. The baler (1; 11, 12) according to claim 8, wherein
- a drive unit (A1...A3) is jointly associated with one of three hydraulic cylinders (H11... H13) of the first group (A1) and one of the three hydraulic cylinders (H21, H23) of the second group (H2), and
- a joint drive unit (A4) is associated with the fourth hydraulic cylinder (H14) of the first group (H1) and the hydraulic cylinder (H3) provided for ejecting the bale,
- wherein a 4/3 way valve (V11, V21; V12, V22; V13, V23; V14, V3) with a blocking intermediary position and two flow through paths for alternatively loading the hydraulic cylinders is arranged in a hydraulic conduit between each of the drive units (A1... A4) and the respectively associated hydraulic cylinders (H11... H14; H21... H23; H3).

## Revendications

1. Presse à balles (1, 11, 12) pour le compactage de matériau compactable en vrac (M), comprenant :
- un canal de compressage (3) avec une ouverture d'entrée (4) pour le matériau en vrac (M),
- une plaque de compressage (5) disposée coulissante dans le canal de compressage (3) sur une longueur de trajet de compressage prédéterminée (Lges), plaque qui présente une surface de compressage (6), ainsi que
- plusieurs vérins hydrauliques (H11, H12..., H21, H22...) relié aux groupes d'entraînement
- pour la production d'une force de compressage
- dans un but de pousser la plaque de compressage (5) sur la longueur de trajet de compressage prédéterminée (Lges) afin d'introduire la force de compressage dans le matériau chargé (M)
- et de ramener la plaque de compressage (5) à une position de départ,
- un système de contrôle et de réglage, conçu pour le contrôle et le maintien constant de l'orientation spatiale de la surface de pressage (6) pendant l'avancée de la plaque de compressage (5) sur l'ensemble de la longueur de trajet de compressage (Lges),
**caractérisée par**
- un premier groupe (H1) de vérins hydrauliques montés en série et commandables séparément (H11, H12...) pour la génération et le transfert de la force de compressage à une plaque intermédiaire (9) qui est disposée mobile ensemble avec la plaque de compressage (5) dans la direction de compressage (P),
- un second groupe (H2) de vérins hydrauliques montés en série et commandables séparément (H11, H12...) pour la génération et le transfert de la force de compressage à la plaque de compressage (5) de sorte que la plaque de compressage (5) est mobile au moyen de ce vérin hydraulique (H21. H22...) par rapport à la plaque intermédiaire.

2. Presse à balles (1 ; 11 ; 12) selon la revendication 1, le système de contrôle et de réglage comprenant :
- un dispositif de mesure de distance (30) pour la mesure séquentielle des distances réelles entre au moins trois points de mesure colinéaires (31, 32, 33) sur la surface compressage (6) respectivement la plaque de compressage (5) mobile et des points de références fixés (35, 36, 37) qui définissent la direction théorique de la surface compressage (6),
- une analyse du résultat de mesure (34) pour la détermination de divergences entre les distances réelles et les distances théoriques prédéterminées, et
- un circuit de commande relié aux groupes d'entraînement (A1, A2, A3, A4) pour la variation de la puissance d'entraînement en vue de la compensation de différences entre les distances réelles et théoriques au moyen des vérins hydrauliques (H11, H12...Hn et H21, H22...Hn) en temps réel.

3. Presse à balles (1 ; 11 ; 12) selon la revendication 2, où la mesure de distance entre les points de mesure et de référence (31, 32, 33 ; 35, 36, 37) est prévue
- optiquement par des mesures de durée, par triangulation laser ou par analyse de la longueur de phase du rayon laser réfléchi,
- au moyen d'un potentiomètre,
- par des capteurs magnétiques,
- pneumatiquement ou
- sur la base de mesures de courant de Foucault.

4. Presse à balles (1 ; 11 ; 12) selon la revendication 1, avec un système de contrôle et de réglage, où les entraînements électriques et hydrauliques et les vérins hydrauliques associés sont reliés entre eux pour la compensation des forces contraires agissant sur les vérins hydrauliques (H11, H12...Hn et H21, H22...Hn) pendant le compressage
- par un système de synchronisation et/ou
- un système de réglage de position de sorte que
- l'orientation de la plaque de compressage (5) par rapport à la direction de pressage (P) est constante pendant le déplacement sur l'ensemble de la longueur de trajet de compressage (Lges).

5. Presse à balles (1 ; 11 ; 12) selon l'une des revendications précédentes,
- chaque vérin hydraulique (H11, H12...Hn et H21, H22...Hn) étant associé à un groupe séparé d'entraînement (A1,...A4) et chaque groupe d'entraînement (A1,...A4) présente une pompe hydraulique et un convertisseur de fréquence,
- les vérins hydrauliques (H11, H12...Hn et H21, H22...Hn) étant montés par groupe en série,
- un premier groupe (H1) de vérins hydrauliques montés en parallèle (H11, H12...Hn) étant prévu pour la génération et le transfert de la force de compressage à une plaque intermédiaire mobile (9), la plaque intermédiaire (9) étant mobile en commun avec la plaque de compressage (5) sur une première longueur partielle de trajet de compressage (L₁),
- un second groupe (H2) de vérins hydrauliques montés en parallèle (H21, H22...Hn) étant prévu pour la génération et le transfert de la force de compressage à la plaque de compressage (5), la plaque de compressage (5) étant mobile par rapport à la plaque intermédiaire (9) sur une seconde longueur partielle de trajet de compressage (L₂),
- la première longueur partielle de trajet de compressage (L₁) et la seconde longueur partielle de trajet de compressage (L₂) étant égales à la longueur totale de trajet de compressage (Lges), et
- la plaque intermédiaire (9) étant fixée en atteignant la première longueur partielle de trajet de compressage (L₁).

6. Presse à balles (1 ; 11 ; 12) selon la revendication 5,
- les vérins hydrauliques (H11, H12...Hn) du premier groupe (H1) étant disposés en tirant la plaque intermédiaire (9) et/ou la plaque de compressage (5) soit dans la direction de compressage (P) ou en pressant dans la direction de compressage (P), et
- les vérins hydrauliques (H21, H22...Hn) du second groupe (H2) étant disposés en tirant la plaque de compressage (5) soit dans la direction de compressage (P) ou en pressant dans la direction de compressage (P).

7. Presse à balles (1 ; 11 ; 12) selon la revendication 6,
- le premier groupe (H1) comprenant de préférence 4 vérins hydrauliques montés en parallèle (H11,...H14),
- le second groupe (H2) comprenant de préférence 3 vérins hydrauliques montés en parallèle (H21,...H23).

8. Presse à balles (1 ; 11 ; 12) selon l'une des revendications précédentes,
un autre vérin hydraulique (H3) relié à la plaque de compressage (5) étant prévu et conçu pour faire sortir une balle compactée après avoir atteint la longueur de trajet de compressage (Lges) hors du canal de compressage (3).

9. Presse à balles (1 ; 11 ; 12) selon la revendication 8,
- l'un des trois vérins hydrauliques (H11...H13) du premier groupe (H1) et l'un des trois vérins hydrauliques (H21...H23) du second groupe (H2) étant associés en commun au groupe d'entraînement (A1...A3), et
- le quatrième vérin hydraulique (H14) du premier groupe (H1) et le vérin hydraulique (H3) prévu pour la sortie de la balle étant associés au groupe commun d'entraînement (A4),
- une soupape à 4/3 voies (V11, V21 ; V12, V22 ; V13, V23 ; V14, V3) étant disposée dans la conduite hydraulique entre chacun des groupes d'entraînement (A1...A4) et les vérins hydrauliques associés (H11...H14 ; H21...H23 ; H3), avec une position de blocage médiane et deux voies d'écoulement pour la sollicitation alternée des vérins hydrauliques.
